# EUROPÄISCHE PATENTSCHRIFT

(11) **EP 2 754 847 B1**
(45) Veröffentlichungstag und Bekanntmachung des Hinweises auf die Patenterteilung: **28.03.2018**
(21) Anmeldenummer: 14000086.0
(22) Anmeldetag: 10.01.2014
(51) Int. Cl.: E06B 9/68

(54) **Jalousiensystem**
Blind system
Système de volets

(30) Priorität: 11.01.2013 DE 102013000396
(43) Veröffentlichungstag der Anmeldung: 16.07.2014
(73) Patentinhaber: CONTROLtronic GmbH, 80992 München (DE)
(72) Erfinder: Messner, Markus, 80639 München (DE)
(74) Vertreter: Behr, Wolfgang

(56) Entgegenhaltungen:
- EP-A1- 0 483 528
- EP-A2- 2 256 284
- EP-A2- 2 309 623
- EP-A2- 2 383 416
- Anonymous: "animeo KNX4 DC 2A Motor Controller WM 24V DC", Somfy , 10. Oktober 2008 (2008-10-10), Seiten 1-51, XP002724899, Gefunden im Internet: URL:http://www.somfy-architecture.com/down loads/buildings/animeo-knx_motor-controlle r-4dc-2a_20130611_de1.pdf [gefunden am 2014-05-23]

## Beschreibung

Die vorliegende Erfindung betrifft ein Jalousiesystem mit einer Jalousie, einem Motor zum Bewegen der Jalousie, einer Steuerelektronik zur Ansteuerung des Motors und mit Anschlüssen zur Verbindung der Steuerelektronik mit einer externen Steuerung.

Solche Jalousiesysteme können beispielsweise für Außenjalousien, für Innenjalousien oder für zwischen den Isolierglasscheiben eines Fensters angeordnete Jalousien eingesetzt werden. Besonders bevorzugt betrifft die vorliegende Erfindung dabei Jalousiesysteme, welche in ein Fenster integriert werden können.

Bekannte Jalousiesysteme werden dabei üblicherweise mit einer externen Steuerung eingesetzt, welche die Ansteuerung des Motors über das Ein- und Ausschalten sowie über eine Polwendung einer Gleichspannung vornimmt. Eine solche externe Steuerung kann dabei im Prinzip auch direkt dazu eingesetzt werden, um den Motor eines Jalousiesystems anzusteuern.

Es sind jedoch auch Jalousiesysteme bekannt, bei welchen hierfür eine Steuerelektronik eingesetzt wird, welche beispielsweise beim Einschalten der Spannung und damit dem Anfahren des Motors die Verfahrgeschwindigkeit verlangsamt, um so über die Mitnahme der Leiterkordel eine genaue Einstellung des Lamellenwinkels zu ermöglichen.

Druckschrift EP 2 309 623 A2 zeigt eine elektrische Antriebsvorrichtung für eine Store, welche modular aufgebaut ist und ein von der Motoreinheit getrenntes Antriebsmodul mit der Motorelektronik umfasst. Ein Funktionsmodul umfasst die Steuerungselektronik. Das Funktionsmodul kann durch Zusatzmodule wie z.B. ein Sensormodul zum Anschliessen lokaler Sensoren oder ein Kommunikationsmodul zum Ankoppeln an ein Bussystem entsprechend der jeweiligen Bedürfnisse erweitert werden.

Druckschrift EP 2 383 416 A2 zeigt eine Steuerelektronik für einen Wechselspannungs-Storenmotor zum Verfahren eines Behangs zwischen einer Offenstellung und einer Schliessstellung, Die Steuerelektronik umfasst drei Steuereingänge, wobei der Betriebsmodus der Steuerelektronik anhand der Steuersignale an den Steuereingängen automatisch zwischen einem Drei-Endschalter-Betriebsmodus und einem Betriebsmodus, in welchem die Ansteuerung mittels Bustelegrammen erfolgt, umschaltet. Dabei ist vorgesehen, dass die Steuerelektronik im Falle eines vorgegebenen Signals an einem der Steuereingänge die Signale an den anderen beiden Steuereingängen während einer Verzögerungszeit t1 erfasst und auf das Vorliegen von Bustelegrammen hin auswertet, und erst dann in den Drei-Endschalter-Betriebsmodus umschaltet und den Storenmotor betätigt, wenn innerhalb der Verzögerungszeit keine Bus-Telegramme erfasst wurden.

Die vorliegende Erfindung setzt sich die Aufgabe, die bekannten Jalousiesysteme zu verbessern.

Diese Aufgabe wird erfindungsgemäß durch ein Jalousiesystem gemäß Anspruch 1 sowie durch eine Steuerelektronik gemäß Anspruch 13 gelöst.

Die vorliegende Erfindung umfasst ein Jalousiesystem mit einer Jalousie, einem Motor zum Bewegen der Jalousie, einer Steuerelektronik zur Ansteuerung des Motors und mit Anschlüssen zur Verbindung der Steuerelektronik mit einer externen Steuerung. Das Jalousiesystem kann dabei erfindungsgemäß wahlweise in einem ersten Ansteuermodus mit einer externen Steuerung, welche die Ansteuerung des Motors über das Ein- und Ausschalten und/oder eine Polwendung einer Gleichspannung vornimmt; betrieben werden, und in einem zweiten Ansteuermodus mit einer externen Steuerung, welche digitale Ansteuerbefehle zur Ansteuerung des Motors an die Steuerelektronik überträgt.

Das erfindungsgemäße Jalousiesystem kann damit extrem flexibel eingesetzt werden, und sowohl mit den üblicherweise eingesetzten externen Steuerungen, welche über das Ein- oder Ausschalten einer Gleichspannung erfolgen, als auch über eine digitale Kommunikation mit dann erweiterten Ansteuermöglichkeiten.

Das erfindungsgemäße Jalousiesystem hat damit zum einen den Vorteil, dass es beispielsweise problemlos zum Austausch bestehender Jalousiesysteme eingesetzt werden kann, ohne dass die externe Steuerung ausgetauscht werden müsste. Weiterhin kann das Jalousiesystem, wenn in der Einbausituation mit einer digitalen externen Steuerung betrieben wird, dennoch z. B. bei der Montage oder Reparaturen problemlos einfach durch das Anschließen an eine Gleichstromquelle mit Polwechselmöglichkeit getestet werden, ohne dass hierfür eine digitale externe Steuerung notwendig wäre.

In einer bevorzugten Ausführung des erfindungsgemäßen Jalousiesystems erkennt die Steuerelektronik automatisch, ob sie mit einer ersten oder einer zweiten externen Steuerung verbunden ist, und schaltet demgemäß in den entsprechenden Ansteuermodus. Dies hat insbesondere bei in das Isolierglas eines Fensters integrierten Jalousiesystemen enorme Vorteile, da diese nicht zugänglich sind und daher bspw. auch nicht durch einen Schalter am Jalousiesystem manuell umgeschaltet werden können.

Weiterhin kann das erfindungsgemäße Jalousiesystem so ausgestaltet sein, dass es zumindest zu Teil über die gleichen Anschlüsse mit den beiden unterschiedlichen externen Steuerungen verbunden werden kann. Hierdurch kann die Anzahl der Anschlüsse reduziert werden, was Dichtungsprobleme vermeidet.

Bei dem erfindungsgemäßen Jalousiesystem ist vorgesehen, dass die Steuerelektronik abspeichert, in welchem Ansteuermodus zuletzt gearbeitet wurde. Insbesondere kann hierfür ein nicht flüchtiger Speicher vorgesehen sein, welcher die Daten auch beim Ausschalten der Versorgungsspannung beibehält. Insbesondere kann eine solche Speicherung bei einem Ausschalten der Ansteuerspannung vorgenommen werden.

Weiterhin ist dabei vorgesehen, dass die Steuerelektronik bei einem erneuten Einschalten der Gleichspannung zunächst in dem abgespeicherten Ansteuermodus weiter arbeitet. Dies hat insbesondere im Hinblick auf den ersten Ansteuermodus den Vorteil, dass die Steuerelektronik bei einem Einschalten der Gleichspannung sofort reagiert und ein Verfahren der Jalousie vornimmt, wenn zuvor im ersten Ansteuermodus gearbeitet wurde.

Weiterhin kann so auch im zweiten Ansteuermodus die Versorgungsspannung für die Steuerelektronik ausgeschaltet werden, beispielsweise dann, wenn für einen gewissen Zeitraum keine Ansteuerung der Jalousie vorgenommen wurde. Dies erhöht die Lebensdauer der Ansteuerelektronik. Wird die Versorgungsspannung dann wieder eingeschaltet, weiß die Steuerelektronik dennoch, dass sie sich im zweiten Ansteuermodus befindet, und wartet auf digitale Befehle, um die Ansteuerung vorzunehmen. Ohne eine Abspeicherung des Ansteuermodus würde die Steuerung dagegen bei einem Einschalten der Versorgungsspannung immer davon ausgehen, dass ein Verfahren der Jalousie gewünscht ist.

In einer bevorzugten Ausführungsform der vorliegenden Erfindung überwacht die Steuerelektronik die Steuerleitung auf die Übertragung von digitalen Ansteuerbefehlen. Vorteilhafterweise erfolgt diese Überwachung dabei ständig, wenn eine Versorgungsspannung für die Steuerelektronik anliegt.

Dabei kann vorgesehen sein, dass die Steuerelektronik bei einem Ausbleiben von digitalen Ansteuerbefehlen für eine vorgegebene Zeitspanne automatisch in den ersten Ansteuermodus schaltet.

Hierbei kann vorgesehen sein, dass die externe Steuerung zyklisch Lebenszeichen über die Steuerleitung überträgt, so dass die Steuerelektronik weiß, dass weiterhin im zweiten Ansteuermodus gearbeitet wird. Bleiben solche Lebenszeichen über einen gewissen Zeitraum aus, schließt die Steuerelektronik daraus, dass nunmehr im ersten Ansteuermodus gearbeitet wird, und verfährt die Jalousie in Abhängigkeit von der Polarität der anliegenden Spannung.

Dies hat den Vorteil, dass dann, wenn die Jalousie zuvor mit einer digitalen externen Steuerung betrieben wurde, und nun beispielsweise zu Testzwecken eine herkömmliche externe Steuerung eingesetzt wird, die Steuerelektronik automatisch nach einer gewissen Zeitspanne in den ersten Ansteuermodus umschaltet und durch die herkömmliche externe Ansteuerung angesteuert werden kann.

So kann beispielsweise bei dem Einbau oder der Reparatur eines erfindungsgemäßen Jalousiesystems auf einfachste Art und Weise ein Test der Jalousiefunktion vorgenommen werden, ohne dass hierfür eine digitale externe Steuerung notwendig wäre.

Das erfindungsgemäße Jalousiesystem weist dabei in einer bevorzugten Ausführungsform zwei Anschlüsse auf, welche sowohl zum Betrieb im ersten als auch im zweiten Ansteuermodus mit der jeweiligen externen Steuerung in Verbindung stehen, und mit einem dritten Anschluss, welcher im zweiten Steuermodus eine Übertragung von digitalen Steuerbefehlen erlaubt und bei Ansteuerung über eine konventionelle externe Steuerung ungenutzt bleibt. Hierdurch bedarf es nur eines Minimums an Anschlüssen für das Jalousiesystems.

Dabei kann im ersten Ansteuermodus der Motor durch Ein- und Ausschalten einer Gleichspannung an den zwei Anschlüssen und/oder durch einen Polwechsel der Gleichspannung an den zwei Anschlüssen angesteuert werden. Weiterhin können die ersten zwei Anschlüsse im zweiten Ansteuermodus der Stromversorgung dienen, während die Ansteuerbefehle zur Ansteuerung des Motors über den dritten Anschluss empfangen werden. Insbesondere können dabei die ersten zwei Anschlüsse im zweiten Ansteuermodus ausschließlich der Stromversorgung dienen, während die Ansteuerung des Jalousiesystems ausschließlich über die digitalen Ansteuerbefehle erfolgt.

In einer bevorzugten Ausgestaltung der vorliegenden Erfindung ist die Ansteuerelektronik über eine bidirektionale Schnittstelle mit der externen Steuerung verbindbar. Eine solche bidirektionale Schnittstelle erlaubt dabei eine Vielzahl von neuen Ansteuermöglichkeiten.

Die erfindungsgemäß vorgesehene bidirektionale Kommunikation kann dabei das Übertragen von Werten zum Zustand der Jalousie ermöglichen. Insbesondere kann so eine entsprechende Rückmeldung auf die Ansteuerung erfolgen. Insbesondere können dabei Werte zur Höhe und/oder zum Lamellenwinkel von der Ansteuerelektronik zur externen Steuerung übertragen werden.

Weiterhin kann vorgesehen sein, dass die bidirektionale Kommunikation das Auslesen von Werten aus der Steuerelektronik erlaubt. So kann beispielsweise vorgesehen sein, dass Werte eines Betriebsstundenzählers ausgelesen werden können.

Weiterhin kann vorgesehen sein, dass die bidirektionale Kommunikation ein Schreiben und/oder Auslesen von Werten der Parametrisierung der Steuerelektronik erlaubt. Bei den Parametern der Steuerelektronik, welche geschrieben und/oder ausgelesen werden können, kann es sich beispielsweise um vorgegebene Fahr-und/oder Wendegeschwindigkeiten handeln.

Weiterhin kann vorgesehen sein, dass die bidirektionale Kommunikation das Auslesen von Messwerten eines mit der Steuerelektronik in Verbindung stehenden Sensors erlaubt. Hierdurch können nützliche Zusatzinformationen ermittelt werden. Beispielsweise kann es sich dabei um einen Temperatursensor handeln, über welchen bei einem ins Isolierglas integrierten Jalousiesystem die Temperatur im Isolierspalt gemessen werden kann.

Weiterhin kann die bidirektionale Kommunikation eine Diagnose des Jalousiesystems ermöglichen. Beispielsweise können dabei Diagnoseabfragen durchgeführt werden, beispielsweise zum Stromverbrauch des Motors, zur Fehlermeldungen der Steuerelektronik, etc.

Es kann vorgesehen sein, dass die bidirektionale Kommunikation im zweiten Ansteuermodus erfolgt. Jedoch ist auch eine bidirektionale Kommunikation unabhängig vom zweiten Ansteuermodus denkbar, beispielsweise zu Diagnosezwecken.

Vorteilhafterweise erfolgt die bidirektionale Kommunikation dabei über den dritten Anschluss.

Das erfindungsgemäße Jalousiesystem weist in einer bevorzugten Ausführungsform zwei Anschlüsse auf, welche zumindest auch der Energieversorgung der Steuerelektronik dienen, und einem dritten Anschluss, welcher eine digitale Kommunikation zwischen externer Steuerung und Steuerelektronik in zumindest eine Richtung, und bevorzugt eine bidirektionale Kommunikation, ermöglicht.

Insbesondere kann bei einem erfindungsgemäßen Jalousiesystem eine digitale Kommunikationsmöglichkeit von der externen Steuerung zur Steuerelektronik des Jalousiesystems vorgesehen sein.

Die Kommunikation von der externen Steuerung zur Steuerelektronik kann dabei die Übertragung von Höhen- und/oder Winkelvorgaben für die gewünschte Jalousieposition erlauben. Insbesondere kann dies im zweiten Ansteuermodus erfolgen. Weiterhin kann die Kommunikation von der externen Steuerung zur Steuerelektronik die Parametrisierung der Steuerelektronik erlauben. Insbesondere kann dabei eine Vorgabe von gewünschten Fahr- und/oder Wendegeschwindigkeiten vorgenommen werden. Eine solche Parametrisierung ist dabei sowohl für den ersten Ansteuermodus denkbar, als auch in Kombination mit dem zweiten Ansteuermodus.

Weiterhin kann die Kommunikation von der externen Steuerung zur Steuerelektronik die Aktualisierung der Software der Steuerelektronik erlauben. Dies ist insbesondere dann von Vorteil, wenn das Jalousiesystem in ein Isolierglas und/oder Fenster verbaut ist, und so nicht anders zugänglich ist. Auch eine solche Aktualisierung kann sowohl in Kombination mit dem ersten als auch mit dem zweiten Ansteuermodus eingesetzt werden.

Bei dem erfindungsgemäßen Jalousiesystem kann in einer ersten erfindungsgemäßen Ausführungsform ein Bürstenmotor als Motor eingesetzt werden. Solche Bürstenmotoren sind besonders einfach ansteuerbar, so dass keine aufwendige Steuerelektronik eingesetzt werden muss.

In einer bevorzugten Ausführungsform handelt es sich jedoch um einen bürstenlosen Motor. Solche bürstenlosen Motoren sind aufwendiger in der Ansteuerung, jedoch weitgehend verschleißfrei. Dabei weist das Jalousiesystem eine Steuerelektronik zur Ansteuerung des bürstenlosen Motors auf, welche ein Drehfeld zum Ansteuern des Motors erzeugt.

Gemäß einer besonders bevorzugten Ausführungsform der vorliegenden Erfindung bildet das erfindungsgemäße Jalousiesystem eine Baueinheit. Insbesondere können dabei die Steuerelektronik und der Motor in einen Kopfkasten integriert sein. Vorteilhafterweise ist im Kopfkasten auch ein Getriebe und/oder die Mechanik zur Bewegung der Jalousie angeordnet, welche beispielsweise eine Welle zum Aufwickeln der Schnüre, mit welchen die Jalousie bewegt wird, umfassen kann. Weiterhin kann eine Mitnehmerscheibe zum Mitnehmen der Leiterkordel beim Anfahren vorgesehen sein, über welche eine Verstellung des Lamellenwinkels bewirkt wird.

Bevorzugt handelt es sich bei dem Jalousiesystem dabei um ein in ein Fenster integrierbares Jalousiesystem. Vorteilhafterweise verläuft die Jalousie dabei innerhalb des Isolierglases.

Insbesondere kann das gesamte Jalousiesystem mitsamt dem Kopfkasten zusammen mit Abstandshaltern zwischen den Glasscheiben einer Isolierglasscheibe angeordnet werden. Weiterhin kann der Kopfkasten zusammen mit den Abstandshaltern am Außenumfang der Isolierglasscheibe durch eine Dichtmasse luftdicht versiegelt werden. Vorteilhafterweise sind die Anschlüsse dabei so ausgeführt, dass sie durch diese Dichtmasse hindurch reichen. Insbesondere können die Anschlüsse dabei als vorstehende Metallstifte ausgeführt sein.

Bevorzugt weist das erfindungsgemäße Jalousiesystem maximal drei Anschlüsse auf, besonders bevorzugt genau drei Anschlüsse. Hierdurch können Dichtungsprobleme vermieden werden.

Die vorliegende Erfindung umfasst neben dem erfindungsgemäßen Jalousiesystem weiterhin eine Steuerelektronik für ein Jalousiesystem, wie sie oben beschrieben wurde. Insbesondere handelt es sich bei der Steuerelektronik dabei um eine Steuerplatine, welche beispielsweise im Kopfkasten eines erfindungsgemäßen Jalousiesystems anordenbar ist.

Die vorliegende Erfindung umfasst weiterhin ein Set aus einer externen Steuerung und einer erfindungsgemäßen Steuerelektronik, und/oder ein Set aus einer externen Steuerung und einem erfindungsgemäßen Jalousiesystem.

Vorteilhafterweise sind die Steuerelektronik bzw. das Jalousiesystem dabei jeweils so ausgeführt, wie dies oben beschrieben wurde.

Die vorliegende Erfindung umfasst weiterhin ein Bauset für ein Isolierglas mit einem integrierten Jalousiesystem, wobei das Bauset ein Jalousiesystem, wie es oben beschrieben wurde, sowie Abstandshalter für das Isolierglas umfasst. Ein solches Bauset kann dabei an Isolierglashersteller zu Herstellung von Isolierglas oder einem Fensterbauer zur Herstellung von Fenstern mit integriertem Jalousiesystem geliefert werden.

Weiterhin umfasst die vorliegende Erfindung ein Fenster mit einem Jalousiesystem, wie es oben beschrieben wurde, und insbesondere ein Fenster mit einem ins Isolierglas integrierten Jalousiesystem.

Die vorliegende Erfindung wird nun anhand eines Ausführungsbeispiels sowie Zeichnungen näher beschrieben.

Dabei zeigen:
Figur 1: ein Ausführungsbeispiel eines erfindungsgemäßen Jalousiesystems bei einer Ansteuerung in einem ersten Ansteuerungsmodus und
Figur 2: das Ausführungsbeispiel des erfindungsgemäßen Jalousiesystems bei einer Ansteuerung in einem zweiten Ansteuermodus.

In Figuren 1 und 2 ist ein Ausführungsbeispiel eines erfindungsgemäßen Jalousiesystems schematisch dargestellt. Das Jalousiesystem weist einen Motor 1 auf, welcher über ein Getriebe 2 eine Jalousiemechanik 3 antreibt, welche zum hoch- und herunterfahren der Jalousie eingesetzt wird und die Verstellung der Lamellen vornimmt. Im Ausführungsbeispiel wird die Verstellung der Lamellen über die Mitnahme der Leiterkordel jeweils zu Beginn einer Fahrt realisiert. Die Bewegung der Jalousie sowie die Verstellung der Lamellen erfolgt damit im Ausführungsbeispiel allein über die Ansteuerung des Motors 1.

Erfindungsgemäß ist eine Steuerelektronik 4 in Form einer Steuerplatine vorgesehen, welche den Motor 1 ansteuert. Die Steuerelektronik 4 weist Anschlüsse auf, über welche sie mit einer externen Steuerung verbunden werden kann.

Bei dem erfindungsgemäßen Ausführungsbeispiel sind die Steuerelektronik 4, der Motor sowie Getriebe 2 und Jalousiemechanik 3 in dem schematisch eingezeichneten Kopfkasten 9 angeordnet, von welchem aus sich die Jalousie nach unten erstreckt.

Bevorzugt ist das Jalousiesystem dabei im Isolierglas eines Fensters verbaubar. Dabei wird der Kopfkasten zusammen mit umlaufenden Abstandshaltern zwischen zwei Scheiben des Fensters angeordnet, welche leicht über die Abstandshalter und den Kopfkasten überstehen. Dann wird eine umlaufende Dichtung angebracht, beispielsweise durch Vergießen mit einer Dichtmasse. Der das Jalousiesystem aufnehmende Kopfkasten und die umlaufenden Abstandshalter könne z. B. als Montage-Set an Isolierglashersteller oder Fensterbauer geliefert werden, welche diese mit den Glasscheiben verbinden, abdichten und in die Fenster einbauen.

Die Anschlüsse der Steuerungselektronik müssen dabei durch die Dichtmasse nach außen geführt werden. Hierfür sind im Ausführungsbeispiel Metallstifte vorgesehen, welche aus dem Kopfkasten herausragen und beim Vergießen mit der Dichtmasse von dieser dichtend umgeben werden.

Mögliche Ausführungsbeispiele eines erfindungsgemäßen Jalousiesystems haben dabei zwei oder drei solcher Anschlüsse, so dass auf Grund der geringen Anzahl von Anschlüssen eine hohe Dichtigkeit erreicht werden kann. Das in Figuren 1 und 2 gezeigte bevorzugte Ausführungsbeispiel weist drei Anschlüsse 5, 6 auf.

Die vorliegende Erfindung ist jedoch auch auf Innen- oder Außenjalousien anwendbar.

Im Folgenden sollen drei Aspekte der vorliegenden Erfindung, welche in dem in Figuren 1 und 2 gezeigten Ausführungsbeispiel miteinander kombiniert verwirklicht sind, jeweils gesondert dargestellt werden, da diese drei Aspekte auch jeweils für sich genommen und unabhängig von den anderen Aspekten verwirklicht werden können:
Das in Figuren 1 und 2 gezeigte Ausführungsbeispiel des erfindungsgemäßen Jalousiesystems weist gemäß einem ersten Aspekt drei Anschlüsse auf. Der dreipolige Anschluss der Steuerplatine ermöglicht dabei die Ansteuerung der Jalousie in zwei verschiedenen Betriebsarten.

Zum einen kann die Jalousie in einem ersten Ansteuermodus über die zwei Adern 5 per Polwendung angesteuert werden. Zum anderen kann mit der zusätzlichen Kommunikationsleitung 6 ein zweiter Ansteuermodus mit einer erweiterten Steuerung realisiert werden.

Für die elektrische Ansteuerung des Motors von elektrischen Jalousien wird üblicherweise eine 2-adrige Versorgungsleitung eingesetzt. Durch Einschalten einer Gleichspannung wird der Motor eingeschaltet, durch Ausschalten abgeschaltet. Durch Polwendung der Gleichspannung kann die Drehrichtung des Motors geändert werden.

Das erfindungsgemäße Jalousiesystem kann in dem ersten Ansteuermodus mit einer solchen externen Steuerung angesteuert werden. Hierzu ist die externe Steuerung 7, wie in Figur 1 gezeigt, über die zwei Anschlüsse 5 mit der Steuerelektronik 4 des Jalousiesystems verbunden.

Zusätzlich kann das erfindungsgemäße Jalousiesystem jedoch auch mit einer externen Steuerung 8 eingesetzt werden, welche den Jalousiebetrieb durch digitale Ansteuerbefehle ansteuert. Eine solche Anordnung in Fig. 2 gezeigt. Die externe Steuerung 8 ist dabei so mit den Anschlüssen des Jalousiesystems verbunden, dass über die beiden Anschlüsse 5 die Versorgungsspannung für die Steuerelektronik 4 zur Verfügung gestellt wird, und über den zusätzlichen Anschluss 6 eine Steuerleitung zur digitalen Übertragung von Informationen.

Dabei ist eine automatische Erkennung der Ansteuerung im ersten Ansteuermodus oder im zweiten Ansteuermodus vorgesehen, bzw. der zweipoligen oder dreipoligen Kommunikation .

Das Umschalten zwischen den beiden Ansteuermodi wird im folgenden näher beschrieben:
Die Steuerelektronik 4 des Jalousiesystems arbeitet bei Betriebsaufnahme zunächst im ersten Ansteuermodus, und reagiert damit zunächst auf die Ansteuerung über die beiden Steueradern 5. Die Jalousie wird damit entsprechend der Polarität der an den beiden Anschlüssen 5 anliegenden Gleichspannung bewegt.

Gleichzeitig wird auch dem dritten Anschluss 6 jedoch durchlaufend nach Kommunikationstelegrammen einer externen Steuerung gesucht. Sobald eine entsprechende Kommunikation zwischen externer Steuerung und Steuerelektronik festgestellt wird, wird die Jalousiesteuerung auf den zweiten Ansteuermodus umgestellt.

In diesem zweiten Ansteuermodus dienen die beiden Anschlüsse 5 nur noch der Leistungsversorgung des Jalousiesystems mit Gleichstrom. Die Steuerung des Motors und damit der Jalousie erfolgt dagegen nur noch über direkte Kommunikationstelegramme von der externen Steuerung, z. B. durch Fahr- und Positionsbefehle. Die Kommunikation wird von der externen Steuerung 8 dabei ständig aufrecht erhalten, damit der zweite Steuermodus erhalten bleibt. Insbesondere gibt die externe Steuerung 8 dabei in regelmäßigen Abständen ein Lebenszeichen von sich.

Wird über einen gewissen Zeitraum kein Kommunikationstelegramm von der externen Steuerung empfangen, so wird auf den ersten Ansteuermodus und damit den zweipoligen Betrieb zurückgestellt. Die Jalousie reagiert dann wieder direkt auf die Spannung sowie die Polarität der Versorgungsleitung 5. Erst wenn wieder entsprechende Kommunikation auf dem dritten Anschluss 6 erkannt wird, wird wieder in den zweiten Ansteuermodus mit erweiterter Kommunikation gewechselt.

Damit auch bei einer Ansteuerung im zweiten Ansteuermodus, d. h. mit Übertragung digitaler Befehle auf den dritten Anschluss 6, ein Ausschalten der Versorgungsspannung 5 möglich ist, ohne dass bei einem erneuten Einschalten der Spannung im ersten Ansteuermodus gearbeitet wird, speichert die Steuerelektronik 4 bei einem Ausschalten der Versorgungsspannung 5 den aktuellen Ansteuermodus. Wird die Versorgungsspannung dann wieder eingeschaltet, arbeitet die Ansteuerelektronik zunächst in dem abgespeicherten Ansteuerungsmodus.

Erfolgt das erneute Einschalten der Stromversorgung nach einem Betrieb im zweiten Betriebsmodus daher über eine externe zweipolige Steuerung mit Polwendung, erkennt die Ansteuerelektronik jedoch nach kurzer Zeit aus dem Ausbleiben der Steuertelegramme, dass keine digitale Kommunikation vorliegt, und schaltet in den ersten Steuermodus.

Erfindungsgemäß ist damit eine automatische Umschaltung zwischen den beiden Betriebsarten zweipolig und dreipolig gewährleistet und eine direkte Steuerung über zwei Adern jederzeit und ohne vorherige Umparametrierung der Steuerplatine möglich.

Hierdurch kann die Jalousie bspw. über ein einfaches DC-Netzteil mit Schalter zur Polwendung getestet oder betrieben werden. Weiterhin ermöglicht die dritte Kommunikationsader bei Bedarf automatisch erweiterte Steuerungsmöglichkeiten.

Gemäß einem zweiten Aspekt der vorliegenden Erfindung ist erfindungsgemäß eine bidirektionale Kommunikation zwischen der externen Steuerung 8 und der Steuerelektronik 4 des Jalousiesystems möglich.

Insbesondere kann die bidirektionale Kommunikation dabei wie in Fig. 2 gezeigt über einen dritten Anschluss 6, welcher neben zwei Anschlüssen 5 zur Energieversorgung vorgesehen ist, vorgenommen werden. Der Anschluss der Jalousie erfolgt in diesem Fall dreipolig.

Durch die bidirektionale Kommunikation ist eine Vielzahl von unterschiedlichen Ansteuermöglichkeiten gegeben:
Zum einen sind präzise Positions- und Winkelvorgaben für die gewünschte Jalousieposition zur Ansteuerung des Motors vorgebbar, sowie eine entsprechende Rückmeldung der tatsächlichen Jalousieposition, insbesondere der Jalousiehöhe sowie des Lamellenwinkels. Eine solche Ansteuerung kann dabei insbesondere zur Implementierung eines zweiten Ansteuerungsmodus, wie er oben beschrieben wurde, eingesetzt werden.

Weiterhin ist eine Parametrierung der Steuerelektronik der Jalousie möglich. Z. B. können hierfür gewünschte Fahr- und Wendegeschwindigkeiten eingegeben und / oder ausgelesen werden. Eine solche Parametrierung ist sowohl bei dem oben beschriebenen ersten Betriebsmodus, als auch bei dem oben beschriebenen zweiten Betriebsmodus einsetzbar.

Weiterhin können über die bidirektionalen Kommunikationsmeldungen allgemeine Rückmeldungen z. B. eines Betriebsstundenzählers oder Messwerte von Messfühlern, beispielsweise zur Temperatur in der Jalousie, übertragen werden. Auch dies ist sowohl bei dem ersten, als auch bei dem zweiten Ansteuermodus denkbar.

Weiterhin sind Updates der Firmware der Steuerelektronik des Jalousiesystems über die bidirektionale Kommunikationsleitung möglich. Dies ist insbesondere bei der Verwendung des Jalousiesystems im Isolierglas von großem Vorteil, da hier ein anderer Zugang zur Steuerplatine nicht möglich ist.

Weiterhin ist durch die bidirektionale Kommunikation ein Diagnosebetrieb möglich: Hier können beispielsweise Fehlermeldungen ausgelesen werden. Weiterhin ist denkbar, beispielsweise die Höhe des Ansteuerstroms des Motors zu Diagnosezwecken an die externe Steuerung zu übertragen.

Die erfindungsgemäße bidirektionale Kommunikation gemäß dem zweiten Aspekt wird dabei vorteilhafterweise mit dem ersten Aspekt, d. h. mit der alternativen Ansteuerung zum einen über eine Polwendung und zum anderen über digitale Ansteuerbefehle kombiniert.

Der Einsatz einer solchen bidirektionalen Kommunikationsleitung ist jedoch auch bei Jalousiesystemen denkbar, welche nur über eine Polwendung oder nur digital angesteuert werden. Kann das Jalousiesystem dabei nur über Polwendungen angesteuert werden, kann die bidirektionale Kommunikation z. B. zu Zwecken wie der Parametrierung der Steuerplatine, dem Auslesen von allgemeinen Rückmeldungen, oder zum Update der Software der Steuerelektronik eingesetzt werden.

Die oben beschriebenen beiden Aspekte können dabei zum einen mit einem Gleichstrommotor mit Bürsten, wie er aus dem Stand der Technik bekannt ist, eingesetzt werden. Um eine Versorgung der Steuerelektronik 4 zu gewährleisten, steht diese dabei vorteilhafterweise über einen Gleichrichter mit den Anschlüssen 5 in Verbindung, und wird damit unabhängig von der Polarität der Steuerspannung versorgt. Über die Messung der Polarität wird dann die gewünschte Drehrichtung erkannt, und der Motor entsprechend angesteuert.

Gemäß einem dritten Aspekt der vorliegenden Erfindung wird der üblicherweise eingesetzte Gleichstrommotor mit Kohlebürsten dagegen durch einen bürstenlosen Motor ersetzt. In diesem Fall ist für die Ansteuerung des Motors die Erzeugung eines Drehfeldes erforderlich. Dies wird erfindungsgemäß über die Steuerelektronik 4 realisiert. Die Steuerelektronik ist dabei so ausgestattet, dass sie in gleicher Weise angesteuert werden kann wie die aus dem Stand der Technik bekannten Gleichstrommotoren mit Kohlebürsten bzw. die entsprechenden Ansteuerelektroniken. Dabei wird die Ansteuerspannung an den Anschlüssen 5 wie bei einem Gleichstrommotor mit Bürsten ausgewertet, und für den bürstenlosen Motor durch die Steuerelektronik umgesetzt. Die erfindungsgemäße Steuereinheit simuliert damit die Ansteuerbarkeit eines Gleichstrommotors mit Kohlebürsten, und setzt diese für einen bürstenlosen Motor um.

Hierbei wird die angelegte Spannung über einen Gleichrichter unabhängig von der angelegten Polarität für die Versorgung der Steuerplatine zur Verfügung gestellt. Über die Messung der Polarität wird dann die gewünschte Drehrichtung erkannt und für die Steuerplatine ausgewertet. Die Steuerplatine erzeugt dann entsprechend der gewünschten Drehrichtung das Drehfeld für die Ansteuerung des bürstenlosen Motors.

Erfindungsgemäß kann dabei sowohl ein bürstenloser Gleichstrommotor mit Sensoren zur Erkennung der Rotorposition, als auch ein sensorloser bürstenloser Gleichstrommotor eingesetzt werden. Bevorzugt wird dabei ein bürstenloser Motor mit Hall-Sensoren eingesetzt.

Die Steuerelektronik übernimmt dabei die Positionierung der Jalousie anhand der Polarität der angelegten Ansteuerspannung. Dabei sind in der Steuerelektronik Sollwerte für die Geschwindigkeit abgelegt, mit welcher die Jalousie verfahren wird. Weiterhin kann beim Anfahren zunächst mit einer geringen Geschwindigkeit angefahren werden, um so über die Mitnahme der Leiterkordel den Winkel der Lamellen zu verändern. Nach einer gewissen Zeitspanne wird dann auf eine vorgegebene höhere Geschwindigkeit geschaltet.

Die Steuerelektronik erkennt dabei bevorzugt die Position der Jalousie und speichert diese bei einem Abschalten der Ansteuerspannung ab, so dass sie bei dem nächsten Anschalten der Ansteuerspannung zur Verfügung steht. Vorteilhafterweise wird dabei die Position der Jalousie aus der bei bürstenlosen Motoren ohnehin bekannten Position und Bewegung des Rotors des Motors berechnet. Wird also die Ansteuerspannung eingeschaltet, fährt die Jalousie aus dieser Position je nach Polarität in die eine oder andere Richtung.

Vorteilhafterweise sind in der Steuerelektronik dabei Endpositionen für die Jalousie abgespeichert. Ist eine solche Endposition erreicht, so wird der Motor nicht mehr weiter in die entsprechende Richtung betrieben, auch wenn die Ansteuerspannung noch anliegt. Die Endpositionen können dann beispielsweise in einem Einlernmodus durch Heranfahren an Endanschläge bestimmt werden. Die Endpositionen werden dann um eine gewisse Strecke vor diesen Endanschlägen gesetzt, um eine mechanische Überlastung beim Erreichen der Endpositionen zu vermeiden.

Eine Ansteuerung eines bürstenlosen Motors gemäß dem dritten Aspekt kann dabei sowohl im Kombination mit als auch unabhängig von den ersten beiden Aspekten der vorliegenden Erfindung eingesetzt werden.

So kann ein solches Jalousiesystem gemäß dem dritten Aspekt mit nur zwei Anschlüssen für die Ansteuerspannung ausgeführt werden, und nur in einem ersten Ansteuermodus mit Polwendung ansteuerbar sein.

Bevorzugt weist ein erfindungemäßes Jalousiesystem mit einem bürstenlosen Motor gemäß dem dritten Aspekt jedoch ebenfalls einen dritten Anschluss für eine erweiterte Kommunikation auf. Insbesondere können über diesen dritten Anschluss digitale Daten von der externen Steuerung zum Jalousiesystem übertragen werden. Alternativ oder zusätzlich kann auch eine Übertragung von Daten vom Jalousiesystem zur externen Steuerung erfolgen.

Vorteilhafterweise erfolgt die Kommunikation so, wie dies gemäß dem zweiten Aspekt oben näher beschrieben wurde.

Weiterhin kann ein bürstenloser Motors auch bei einem Jalousiesystem gemäß dem ersten Aspekt eingesetzt werden, bei welchem eine wahlweise Ansteuerung über eine zweipolige oder dreipolige externe Steuerung erfolgt.

## Patentansprüche

1. Jalousiesystem (9) mit einer Jalousie, einem Motor (1) zum Bewegen der Jalousie, einer Steuerelektronik zur Ansteuerung des Motors (1) und mit Anschlüssen zur wahlweisen Verbindung der Steuerelektronik mit einer ersten oder einer zweiten externen Steuerung, **dadurch gekennzeichnet, dass** das Jalousiesystem wahlweise in einem ersten Ansteuermodus mit der ersten externen Steuerung, welche die Ansteuerung des Motors (1) über das Ein-und Ausschalten und die Polwendung einer Gleichspannung vornimmt, und in einem zweiten Ansteuermodus mit der zweiten externen Steuerung, welche digitale Ansteuerbefehle zur Ansteuerung des Motors (1) an die Steuerelektronik überträgt, betreibbar ist, wobei die Steuerelektronik abspeichert, in welchem Ansteuermodus zuletzt gearbeitet wurde, und bei einem erneuten Einschalten der Gleichspannung in diesem Ansteuermodus weiterarbeitet.

2. Jalousiesystem nach Anspruch 1, wobei die Steuerelektronik automatisch erkennt, ob sie mit der ersten oder der zweiten externen Steuerung verbunden ist, und in den entsprechenden Ansteuermodus schaltet.

3. Jalousiesystem nach Anspruch 1 oder 2, wobei die Steuerelektronik eine Steuerleitung auf die Übertragung von digitalen Ansteuerbefehlen überwacht und vorteilhafterweise bei einem Ausbleiben von digitalen Ansteuerbefehlen für eine vorgegebene Zeitspanne automatisch in den ersten Ansteuermodus schaltet.

4. Jalousiesystemnach einem der vorangegangenen Ansprüche, mit zwei Anschlüssen, welche sowohl zum Betrieb im ersten als auch im zweiten Ansteuermodus mit der jeweiligen externen Steuerung in Verbindung stehen müssen, und mit einem dritten Anschluss, welcher im zweiten Steuermodus eine Übertragung von digitalen Steuerbefehlen erlaubt.

5. Jalousiesystem nach Anspruch 4, wobei im ersten Ansteuermodus der Motor durch Ein- und Ausschalten einer Gleichspannung an den zwei Anschlüssen und einen Polwechsel der Gleichspannung an den zwei Anschlüssen angesteuert wird und/oder wobei im zweiten Ansteuermodus die ersten zwei Anschlüsse der Stromversorgung dienen und die Ansteuerbefehle zur Ansteuerung des Motors über den dritten Anschluss empfangen werden.

6. Jalousiesystem nach einem der vorangegangenen Ansprüche, wobei die Ansteuerelektronik über eine bidirektionale Schnittstelle mit der ersten oder zweiten externen Steuerung verbindbar ist.

7. Jalousiesystem nach Anspruch 6, wobei die bidirektionale Kommunikation das Übertragen von Werten zum Zustand der Jalousie, insbesondere zur Position der Jalousie erlaubt, insbesondere zur Höhe und/oder zum Lamellenwinkel, und/oder wobei die bidirektionale Kommunikation das Schreiben und/oder Auslesen von Werten aus der Steuerelektronik erlaubt, insbesondere Werte eines Betriebsstundenzähler oder Werte zur Parametrisierung der Steuerelektronik, und/oder wobei die bidirektionale Kommunikation das Auslesen von Messwerten eines mit der Steuerelektronik in Verbindung stehenden Sensors erlaubt, insbesondere eines Temperatursensors, und/oder wobei die bidirektionale Kommunikation eine Diagnose des Jalousiesystems erlaubt.

8. Jalousiesystem nach Anspruch 6 oder 7, wobei die bidirektionale Kommunikation im zweiten Ansteuermodus möglich ist, und/oder wobei die bidirektionale Kommunikation über den dritten Anschluss erfolgt.

9. Jalousiesystem nach einem der vorangegangenen Ansprüche, wobei die Kommunikation von der externen Steuerung zur Steuerelektronik die Übertragung von Positions- und/oder Winkelvorgaben für die gewünschte Jalousieposition erlaubt, und/oder wobei die Kommunikation von der externen Steuerung zur Steuerelektronik die Parametrisierung der Steuerelektronik erlaubt, insbesondere die Vorgabe von gewünschten Fahr- und/oder Wendegeschwindigkeiten, und/oder wobei die Kommunikation von der externen Steuerung zur Steuerelektronik die Aktualisierung der Software der Steuerelektronik erlaubt.

10. Jalousiesystem nach einem der vorangegangenen Ansprüche, wobei es sich bei dem Motor um einen Bürstenmotor handelt.

11. Jalousiesystem nach einem der Ansprüche 1 bis 9, wobei es sich bei dem Motor um einen bürstenlosen Motor handelt.

12. Jalousiesystem nach einem der vorangegangenen Ansprüche, wobei das Jalousiesystem eine Baueinheit bildet, wobei die Steuerelektronik und der Motor vorteilhafterweise in einen Kopfkasten integriert sind, und/oder wobei das Jalousiesystem in ein Fenster integrierbar ist, wobei die Jalousie vorteilhafterweise innerhalb des Isolierglases verläuft, und/oder wobei das Jalousiesystem maximal drei Anschlüsse aufweist, bevorzugt genau drei Anschlüsse.

13. Steuerelektronik zur Ansteuerung eines Motors zum Bewegen der Jalousie eines Jalousiesystems, wobei die Steuerelektronik Anschlüsse zur wahlweisen Verbindung mit einer ersten oder zweiten externen Steuerung aufweist, **dadurch gekennzeichnet,**
**dass** die Steuerelektronik wahlweise in einem ersten Ansteuermodus mit der ersten externen Steuerung, welche die Ansteuerung des Motors über das Ein-und Ausschalten und die Polwendung einer Gleichspannung vornimmt, und in einem zweiten Ansteuermodus mit der zweiten externen Steuerung, welche digitale Ansteuerbefehle zur Ansteuerung des Motors an die Steuerelektronik überträgt, betreibbar ist, wobei die Steuerelektronik abspeichert, in welchem Ansteuermodus zuletzt gearbeitet wurde, und bei einem erneuten Einschalten der Gleichspannung in diesem Ansteuermodus weiterarbeitet.

14. Bauset für ein Isolierglas mit einem integrierten Jalousiesystem, wobei das Bauset ein Jalousiesystem nach einem der Ansprüche 1 bis 12 und Abstandshalter für das Isolierglas umfasst.

15. Fenster mit einer Isolierglasscheibe und mit einem Jalousiesystem nach einem der Ansprüche 1 bis 12, wobei das Jalousiesystem in die Isolierglasscheibe integriert ist, wobei vorteilhafterweise das Jalousiesystem zusammen mit Abstandshaltern zwischen den Glasscheiben der Isolierglasscheibe angeordnet ist und die Isolierglasscheibe am Außenumfang durch eine Dichtmasse luftdicht versiegelt ist, durch welche die Anschlüsse hindurch reichen, wobei die Anschlüsse bevorzugt als vorstehende Metallstifte ausgeführt sind.

## Claims

1. A blind system (9) with a blind, a motor (1) for moving the blind, a control electronics for actuation of the motor (1) and with terminals for selectively connecting the control electronics to a first or a second external control, **characterized in that**
the blind system can selectively be operated in a first drive mode with a first external control, which performs the driving of the motor (1) via the switching on and off and the pole reversal of a DC voltage, and in a second drive mode with the second external control, which transmits digital drive commands for driving the motor (1) to the control electronics, wherein the control electronic stores the last, operated drive mode and, when switching on the DC voltage again, continues to work in this drive mode.

2. The blind system according to claim 1, wherein the control electronics automatically recognizes whether it is connected to the first or to the second external control, and switches to the respective drive mode.

3. The blind system according to claim 1 or 2, wherein the control electronics monitors a control line for the transmission of digital drive commands and, advantageously, in an absence of digital drive commands, automatically switches to the first drive mode for a predetermined time period.

4. The blind system according to one of the preceding claims, with two terminals, which must be connected to the respective external control both for operation in the first and in the second drive mode, and with a third terminal, which allows a transmission of digital control commands in the second control mode.

5. The blind system according to claim 4, wherein in the first drive mode, the motor is driven by switching on or off of a DC voltage on the two terminals and a pole reversal of the DC voltage on the two terminals, and/or wherein in the second drive mode, the first two terminals serve for current supply and the drive commands for driving the motor are received via the third terminal.

6. The blind system according to one of the preceding claims, wherein the control electronics can be connected to the first or to the second external control via a bidirectional interface.

7. The blind system according to claim 6, wherein the bidirectional communication allows transmitting values regarding the state of the blind, in particular the position of the blind, in particular the height and/or the slat angle, and/or wherein the bidirectional communication advantageously allows writing and/or reading values from the control electronics, in particular values of an operating hours counter or values for the parametrization of the control electronics, and/or wherein the bidirectional communication allows reading of measured values of a sensor in contact with the control electronics, in particular a temperature sensor, and/or wherein the bidirectional communication allows a diagnosis of the blind system.

8. The blind system according to claim 6 or 7, wherein the bidirectional communication is possible in the second drive mode, and/or wherein the bidirectional communication is effected via the third terminal.

9. The blind system according to one of the preceding claims, wherein the communication from the external control to the control electronics allows the transmission of position and/or angle specifications for the desired blind position, and/or wherein the communication from the external control to the control electronics allows the parametrization of the control electronics, in particular for the pre-setting of desired travelling and turning speeds, and/or wherein the communication from the external control to the control electronics allows updating the software of the control electronics.

10. The blind system according to one of the preceding claims, wherein the motor is a brush motor.

11. The blind system according to one of claims 1 to 9, wherein the motor is a brushless motor.

12. The blind system according to one of the preceding claims, wherein the blind system forms a structural unit, wherein the control electronics and the motor are advantageously integrated in a headbox, and/or wherein the blind system can be integrated into a window, wherein the blind advantageously runs within the insulating glass, and/or wherein the blind system comprises a maximum of three terminals, preferably exactly three terminals.

13. A control electronics for actuating a motor for moving the blind of a blind system, wherein the control electronics comprises terminals for selectively being connected with a first or second external control,
**characterized in that**
the control electronics can selectively be operated in a first drive mode with the first external control, which performs the driving of the motor via the switching on or off and the pole reversal of a DC voltage, and in a second drive mode with the second external control, which transmits digital drive commands for driving the motor to the control electronics, wherein the control electronics stores the last operated drive mode, and continues to operate in this drive mode when switching on the DC voltage again.

14. Construction kit for an insulating glass with an integrated blind system,
wherein the construction kit includes a blind system according to one of the claims 1 to 12 and spacers for the insulating glass.

15. A window with an insulating glass panel and with a blind system according to one of claims 1 to 12, wherein the blind system is integrated into the insulating glass panel, wherein advantageously, the blind system, together with spacing elements, is arranged between the glass panels of the insulating glass panel and the insulating glass panel is sealed in a manner to be air-tight on its outer circumference via a sealing mass, through which the terminals extend, wherein the terminals are preferably configured as projecting metal pins.

## Revendications

1. Système de volets (9) comprenant un store vénitien, un moteur (1) destiné à mouvoir le store vénitien, un système électronique de commande destiné à l'activation du moteur (1) et avec des raccordements pour la connexion au choix du système électronique de commande à une première ou une deuxième commande externe,
**caractérisé en ce que**
le système de volets est au choix utilisable dans un premier mode d'entraînement à l'aide de la première commande externe, qui met en oeuvre l'activation du moteur (1) par la mise sous tension et hors tension et par l'inversion de polarité d'un courant continu, et dans un deuxième mode d'entraînement à l'aide de la deuxième commande externe, qui transmet des instructions d'entraînement numériques destinées à l'activation du moteur (1) au système électronique de commande, le système électronique de commande enregistrant, dans quel mode d'entraînement il a travaillé en dernier, et lors d'une nouvelle mise sous tension en courant continu, il continue à fonctionner dans ce mode d'entraînement.

2. Système de volets selon la revendication 1, dans lequel le système électronique de commande détecte automatiquement s'il est connecté à une première ou une deuxième commande externe, et bascule sur le mode d'entraînement correspondant.

3. Système de volets selon la revendication 1 ou 2, dans lequel le système électronique de commande monitore une ligne de commande sur la transmission des instructions d'entraînement numériques, et se bascule automatiquement, de manière avantageuse, en cas d'absence d'instructions de commande numériques pendant un intervalle de temps prédéterminé, dans le premier mode d'entraînement.

4. Système de volets selon l'une quelconque des revendications précédentes, comportant deux raccordements, qui doivent rester en contact avec la respective des commandes externes lors du fonctionnement dans le premier mais aussi dans le deuxième mode d'entraînement et comportant un troisième raccordement qui permet une transmission d'instructions de commande numériques dans le deuxième mode d'entraînement.

5. Système de volets selon la revendication 4, dans lequel, dans le premier mode d'entraînement du moteur, le moteur est activé par la mise sous tension et hors tension d'un courant continu au niveau des deux raccordements et/ou une inversion de polarité du courant continu au niveau des deux raccordements et/ou les deux premiers raccordements dans le deuxième mode d'entraînement servent à l'alimentation en courant, et les instructions d'entraînement sont reçues pour l'activation du moteur via le troisième raccordement.

6. Système de volets selon l'une quelconque des revendications précédentes, dans lequel le système électronique d'entraînement peut être relié par l'intermédiaire d'une interface bidirectionnelle à la première ou deuxième commande externe.

7. Système de volets selon la revendication 6, dans lequel la communication bidirectionnelle permet la transmission de valeurs sur l'état du store vénitien, en particulier concernant sa position, en particulier concernant sa hauteur et/ou l'angle des lamelles et/ou dans lequel la communication bidirectionnelle permet l'écriture et/ou la lecture des valeurs depuis le système électronique de commande, notamment des valeurs d'un compteur d'heures de fonctionnement ou des valeurs de paramétrage du système électronique de commande, et/ou dans lequel la communication bidirectionnelle permet la lecture des valeurs mesurées d'un capteur en contact avec le système électronique de commande, en particulier un capteur de température, et/ou dans lequel la communication bidirectionnelle permet un diagnostic du système de volets.

8. Système de volets selon la revendication 6 ou 7, dans lequel la communication bidirectionnelle est possible dans le deuxième mode d'entraînement, et/ou la communication bidirectionnelle s'effectue via le troisième raccordement.

9. Système de volets selon l'une quelconque des revendications précédentes, dans lequel la communication de la commande externe vers le système électronique de commande permet la transmission des spécifications de la position et/ou d'angle pour la position désirée du store vénitien, et/ou dans lequel la communication de la commande externe vers le système électronique de commande permet le paramétrage du système électronique de commande, en particulier la spécification des vitesses de course et/ou de rotation désirées, et/ou dans lequel la communication de la commande externe vers le système électronique de commande permet de mettre à jour le logiciel du système électronique de commande.

10. Système de volets selon l'une quelconque des revendications précédentes, dans lequel pour le moteur, il s'agit d'un moteur à balai.

11. Système de volets selon l'une quelconque des revendications 1 à 9, dans lequel pour le moteur, il s'agit d'un moteur sans balai.

12. Système de volets selon l'une quelconque des revendications précédentes, le système de volets formant une unité structurelle, où le système électronique de commande et le moteur sont avantageusement intégrés dans une caisse de tête, et/ou le système de volet pouvant être intégré dans une fenêtre, le store vénitien se déroulant avantageusement dans la vitre isolante, et/ou le système de volets présentant un maximum de trois raccordements, de préférence exactement trois raccordements.

13. Système électronique de commande destiné à l'activation d'un moteur pour mouvoir le store vénitien d'un système de volets, le système électronique de commande présentant des raccordements pour le contact sélectif avec une première et une deuxième commande externe,
**caractérisé en ce que**
le système électronique de commande est sélectivement utilisable dans un premier mode d'entraînement à l'aide de la première commande externe, qui met en oeuvre l'activation du moteur par la mise sous tension et hors tension et/ou l'inversion de polarité d'un courant continu, et dans un deuxième mode d'entraînement à l'aide d'une deuxième commande externe, qui transmet des instructions d'entraînement numériques destinées à l'activation du moteur au niveau du système électronique de commande, le système électronique de commande enregistrant, dans quel mode d'entraînement il a travaillé en dernier, et lors d'une nouvelle mise sous tension en courant continu, il continue à fonctionner dans ce mode d'entraînement.

14. Kit de construction pour vitrage isolant avec un système de volets intégré, le kit de construction comprenant un système de volets selon l'une quelconque des revendications 1 à 12 et des espaceurs pour le vitrage isolant.

15. Fenêtre avec une vitre isolante et un système de volets selon l'une quelconque des revendications 1 à 12, le système de volets étant intégré dans la vitre isolante, le système de volets étant avantageusement agencé conjointement avec des espaceurs entre les plaques de verre de la vitre isolante et la vitre isolante étant scellée de manière étanche à l'air par une masse d'étanchéité appliquée sur la périphérie extérieure, à travers laquelle les raccordements s'étendent, les raccordements sont conçus de préférence sous la forme de tiges métalliques saillantes.
